# EUROPÄISCHE PATENTSCHRIFT

(11) **EP 3 286 010 B1**
(45) Veröffentlichungstag und Bekanntmachung des Hinweises auf die Patenterteilung: **19.06.2019**
(21) Anmeldenummer: 16716473.0
(22) Anmeldetag: 11.04.2016
(51) Int. Cl.: B41M 3/14, B41M 5/24, B41M 5/26

(54) **VERFAHREN ZUM HERSTELLEN EINES SICHERHEITSELEMENTES MIT PASSER ZWISCHEN DRUCKELEMENT UND WASSERZEICHEN**
METHOD FOR PRODUCING A SECURITY ELEMENT WITH REGISTER BETWEEN PRINTED ELEMENT AND WATERMARK
PROCÉDÉ SERVANT À FABRIQUER UN ÉLÉMENT DE SÉCURITÉ AVEC UN ALIGNEMENT ENTRE UN ÉLÉMENT D'IMPRESSION ET UN FILIGRANE

(30) Priorität: 21.04.2015 DE 102015005083
(43) Veröffentlichungstag der Anmeldung: 28.02.2018
(73) Patentinhaber: Giesecke+Devrient Currency Technology GmbH, 81677 München (DE)
(72) Erfinder: KISSELOVA, Jana, 85521 Ottobrunn (DE); REINER, Harald, 81371 München (DE)
(86) Internationale Anmeldenummer: PCT/EP2016/000598
(87) Internationale Veröffentlichungsnummer: WO 2016/169640

(56) Entgegenhaltungen:
- EP-A2- 2 199 095
- DE-A1-102012 003 601
- US-A1- 2009 146 409

## Beschreibung

Die Erfindung betrifft ein Verfahren zum Herstellen eines Sicherheitselementes, wobei ein Substrat bereitgestellt wird, das eine Vorder- sowie eine Rückseite hat, mindestens für bestimmte Strahlung transluzent ist und ein Wasserzeichen aufweist, welches die Opazität des Substrates moduliert, auf die Vorderseite ein Druckelement aufgebracht wird, das das Wasserzeichen mindestens teilweise überdeckt und das mindestens ein erstes und ein zweites Farbmittel enthält, wobei das erste Farbmittel mittels der ersten bestimmten Strahlung ablatierbar ist und der zweite nicht, und das Substrat von der Rückseite mit der bestimmten Strahlung durchstrahlt und das erste Farbmittel von der ersten bestimmten Strahlung ablatiert wird, wobei das Wasserzeichen als Maske verwendet wird, um das Druckelement im Passer zum Wasserzeichen zu modifizieren.

Ein solches Verfahren ist aus der DE 102012003601 A1 bekannt.

Zur Erhöhung der Fälschungssicherheit geschützter Gegenstände, beispielsweise von Banknoten, sind Wasserzeichen bekannt. Sie werden üblicherweise bei der Herstellung des Substrates, aus dem das Sicherheitselement gefertigt wird, üblicherweise ein Papier, eingebracht. Wasserzeichen sind bei Durchlichtbetrachtung des Sicherheitselementes gut erkennbar, da sie die Opazität des Substrates modifizieren. In der Regel wird bei der Herstellung des Papiers die Dicke des Substrates variiert, so dass eine Dickenreduzierung zu einer Opazitätsreduzierung führt. Es sind aber auch andere Ansätze zum Erzeugen eines Wasserzeichens bekannt, beispielsweise mithilfe sogenannter Wasserzeichenfarben, die ebenfalls lokal die Opazität des Substrates modifizieren.

Da Wasserzeichen in der Regel bei der Herstellung des Ausgangsmaterials für das Sicherheitselement, beispielsweise bei der Herstellung eines Banknotenpapiers, im Substrat gebildet werden, ist es beim späteren Druck grundsätzlich schwierig, gedruckte Elemente in exakter Lage zum Wasserzeichen anzuordnen, also zu passern. Diese Problematik stellt sich unabhängig von der konkreten Ausgestaltung des Druckelementes, also nicht nur beim Aufdruck mit verschiedenen Druckfarben, sondern auch beim Beschichten oder der Applikation mit Druckelementen, beim Aufbringen von Transferfolien oder Laminierfolien oder beim Aufbringen eines Fensterfadens.

Die eingangs genannte DE 102012003601 A1 schlägt deshalb vor, die lokal variierende Opazität des Wasserzeichens als Maske einzusetzen, um ein zuvor flächig aufgebrachtes Druckelement im Passer zum Wasserzeichen mittels Laserstrahlung zu modifizieren. Als Beispiel für die Modifizierung wird die Ablation erwähnt. Auch ist es der Druckschrift zu entnehmen, dass das Druckelement ein Gemisch aus Stoffen enthalten kann, die modifizierbar und die nicht modifizierbar sind. Weiter ist es bekannt, die Druckfarbe visuell sichtbar oder nicht sichtbar zu gestalten. Das Wasserzeichen dient als Maske, die die Intensität der transmittierten Strahlung moduliert, wodurch das Druckelement modifiziert, beispielsweise ablatiert wird. Dadurch wird systembedingt eine perfekte Passerung zwischen der Laserstrukturierung, die in das Druckelement eingebracht wird, und dem Wasserzeichen erreicht.

Ausgehend von diesem Stand der Technik liegt der Erfindung die Aufgabe zu Grunde, ein Herstellverfahren für ein Sicherheitselement anzugeben, dessen Fälschungssicherheit nochmals gesteigert ist.

Diese Aufgabe wird erfindungsgemäß mit einem Verfahren zum Herstellen eines Sicherheitselementes gelöst, wobei ein Substrat bereitgestellt wird, das eine Vorder- sowie eine Rückseite hat, mindestens für bestimmte Strahlung transluzent ist und ein Wasserzeichen aufweist, welches die Opazität des Substrates moduliert, auf die Vorderseite ein Druckelement aufgebracht wird, das das Wasserzeichen mindestens teilweise überdeckt und das mindestens ein erstes und ein zweites Farbmittel enthält, wobei das erste Farbmittel mittels der ersten bestimmten Strahlung ablatierbar ist und das zweite nicht, und das Substrat von der Rückseite mit der bestimmten Strahlung durchstrahlt und das erste Farbmittel von der bestimmten Strahlung ablatiert wird, wobei das Wasserzeichen als Maske zur Intensitätsschwächung der bestimmten Strahlung verwendet wird, um das Druckelement im Passer zum Wasserzeichen zu modifizieren, wobei das erste Farbmittel ein remittierendes Farbmittel mit einem Farbeffekt ist und in einer ersten Farbschicht angeordnet ist, und das zweite Farbmittel ein lumineszierendes Farbmittel ist und in einer zweiten Farbschicht angeordnet ist, die erste Farbschicht die zweite überdeckt und wobei das zweite Farbmittel an Stellen freigelegt wird, indem das erste Farbmittel unter Verwendung des Wasserzeichens als Maske von der ersten bestimmten Strahlung ablatiert oder hinsichtlich des Farbeffektes verändert wird.

Die Aufgabe wird erfindungsgemäß ebenfalls gelöst mit einem Verfahren zum Herstellen eines Sicherheitselementes, wobei ein Substrat bereitgestellt wird, das eine Vorder- sowie eine Rückseite hat, mindestens für bestimmte Strahlung transluzent ist und ein Wasserzeichen aufweist, welches die Opazität des Substrates moduliert, auf die Vorderseite ein Druckelement aufgebracht wird, das das Wasserzeichen mindestens teilweise überdeckt und das mindestens ein erstes und ein zweites Farbmittel enthält, wobei das erste Farbmittel mittels der ersten bestimmten Strahlung ablatierbar ist und das zweite nicht, und das Substrat von der Rückseite mit der bestimmten Strahlung durchstrahlt und das erste Farbmittel von der bestimmten Strahlung ablatiert wird, wobei das Wasserzeichen als Maske zur Intensitätsabschwächung der bestimmten Strahlung verwendet wird, um das Druckelement im Passer zum Wasserzeichen zu modifizieren, wobei das erste Farbmittel ein remittierendes Farbmittel mit einem Farbeffekt ist und das zweite Farbmittel ein lumineszierendes Farbmittel ist, das erste Farbmittel und das zweite Farbmittel in einer gemeinsamen Farbschicht angeordnet sind und das zweite Farbmittel an Stellen freigelegt wird, indem das erste Farbmittel unter Verwendung des Wasserzeichens als Maske von der ersten bestimmten Strahlung hinsichtlich seines Farbeffektes verändert wird.

Das zweite Farbmittel wird in beiden genannten Varianten (Farbmittel in getrennten Farbschichten oder in einer gemeinsamen Farbschicht) freigelegt, indem die Farbwirkung des ersten Farbmittels verändert und damit aufgehoben wird. Dies kann dadurch erfolgen, dass das erste Farbmittel aus der entsprechenden Farbschicht ganz oder teilweise entfernt wird. Alternativ ist es auch möglich, dass nur die optischen Eigenschaften des Farbmittels so verändert werden, so dass es den Farbeffekt nicht mehr zeigt. Dies ist beispielsweise möglich, indem Bindungen im Farbmittel, beispielsweise in Pigmenten, aufgebrochen werden. Es ist also erfindungsgemäß möglich, das Farbmittel hinsichtlich des Farbeffektes zu verändern, sowohl indem es aus der Schicht entfernt wird (Ablation) als auch indem es zwar in der Schicht verbleibt, dort aber modifiziert wird. Soweit nachfolgend die Option der Ablation geschildert wird, ist dies ausschließlich beispielhaft zu verstehen, und die entsprechende Beschreibung bezieht sich auch auf die Variante, dass das erste Farbmittel modifiziert wird.

Das lumineszierende Bild im Passer zum Durchsichts- oder Aufsichtsbild zu gestalten, erreicht die Erfindung entweder dadurch, dass das erste Farbmittel in einer ersten Farbschicht und das zweite Farbmittel in einer zweiten Farbschicht vorgesehen und die beiden Farbschichten so angeordnet werden, dass die erste Farbschicht über der zweiten Farbschicht liegt, oder dass beide Farbmittel in einer gemeinsamen Farbschicht liegen. Bei den getrennten Farbschichten wird das erste Farbmittel durch das Ablatieren/Modifizieren der ersten Farbschicht entfernt/modifiziert und das zweite Farbmittel in der zweiten Farbschicht wird freigelegt. Dadurch ist die Brillanz des zweiten Farbmittel besonders groß. Sind die Farbmittel in einer gemeinsamen Farbschicht, ist die Herstellung einfacher. Das erste Farbmittel wird dann aus der Farbschicht ablatiert/modifiziert, so dass die Wirkung des zweiten Farbmittels somit in der Farbschicht steigt.

Die Erfindung bildet also das in der DE 102012003601 A1 offenbarte Konzept, durch Strahlung eine Modifikation eines zuvor flächig aufgebrachten Druckelementes vorzunehmen, wobei das Wasserzeichen als Maske zur Intensitätsabschwächung der Strahlung verwendet wird, dahingehend fort, dass die bestimmte Strahlung nur eines von zwei Farbmitteln ablatiert. Somit wird an den Stellen, an denen das erste Farbmittel entfernt wird, das zweite, lumineszierende Farbmittel freigelegt, worunter auch zu verstehen ist, dass die Konzentration des zweiten Farbmittels im Schichtsystem steigt. Bei normaler Betrachtung bietet das Sicherheitselement einen Anblick, wie er aus der DE 102012003601 A1 bekannt ist. Bei Betrachtung unter einer Beleuchtung, welche die Lumineszenz des zweiten Farbmittel anregt, zeigt sich eine Lumineszenzbild, das negativ zum Aufsichtsbild bei normaler Beleuchtung und zum Durchsichtsbild ist. Die Bilder stehen dabei im perfekten Passer zueinander, da das zweite Farbmittel dort freiliegt und die Lumineszenzstrahlung stark abgibt, wo das erste Farbmittel entfernt wurde.

Durch die Ausgestaltung des Wasserzeichens ist auch eine mehrstufige oder gar kontinuierliche Variation der Opazität des Wasserzeichens und damit eine entsprechende mehrstufige oder gleichmäßige Variation der Ablation/Modifikation des ersten Farbmittels möglich. Auch in diesen Fällen ist die Freilegung des zweiten Farbmittel und damit die Intensität des in Lumineszenz erkennbaren Bildes invers zum Farbeindruck, der in Aufsicht oder in Durchsicht durch das erste Farbmittel vermittelt wird.

In einer Weiterbildung sieht es die DE 102012003601 A1 vor, dass das Druckelement mit einer zusätzlichen Schicht zusammenwirkt, deren visueller Effekt von der vorherigen Modifizierung des Druckelementes abhängt. So ist es beispielsweise für optisch variable Schichten bekannt, dass sie auf einem dunklen oder schwarzen Hintergrund im Auflicht besonders gut erkennbar sind. Nachdem das Druckelement durch die bestimmte Strahlung mit einer Kontraststruktur versehen wurde, kann flächig, d. h. ohne Passeranforderungen eine optisch variable Schicht aufgetragen werden, deren visueller Effekt aufgrund der präzisen Passerung des als Hintergrund wirkenden Druckelementes dann automatisch im Passer zum Wasserzeichen liegt, obwohl die optisch variable Schicht selber ohne Passeranforderungen aufgetragen wurde. Bei diesem mehrschichtigen System wird ein Teil des Schichtsystems aufgebracht und mit der bestimmten Bestrahlung beleuchtet. Ein weiterer Teil des Schichtsystems wird dann erst nach der Belichtung aufgebracht.

Das physikalische Entfernen des ersten Farbmittels kann direkt geschehen oder indirekt. Im letzteren Fall entfernt die bestimmte Strahlung ein Element, das wiederum die erste Farbschicht oder das erste Farbmittel ganz oder teilweise entfernt. Beispielsweise kann mittels der bestimmten Strahlung eine Schicht modifiziert werden, welche die Haftung der ersten Farbschicht auf der zweiten Farbschicht beeinflusst. Nach der Modifikation dieser die Haftung beeinflussenden Schicht, wird dann in einem weiteren Schritt die erste Farbschicht in den Bereichen entfernt, in denen die Haftung modifiziert (oder im inversen Fall nicht modifiziert) wurde. Das Vorgehen ähnelt dem Prinzip der sogenannten Waschfarbe.

Eine weitere Möglichkeit ist eine indirekte Modifikation einer Entwicklerschicht, welche im Zusammenwirken mit einem Entwickler- oder Fixiermedium die erste Farbschicht an denjenigen Stellen modifiziert, an denen die Entwicklerschicht geeignet belichtet wurde. Eine indirekte Beeinflussung ist auch in einem zweistufigen Verfahren möglich, wenn das Druckelement eine Haftschicht für die erste Farbschicht aufweist, die auf die Vorderseite aufgebracht und von der Rückseite unter Mitwirkung des Wasserzeichens als Maske belichtet wird. In einem zweiten Schritt kann dann die erste Farbschicht des Druckelementes aufgebracht werden, welche nur an denjenigen Stellen haftet, an denen die Belichtung erfolgte. Gegebenenfalls kann hier auch in einem Zwischenschritt auf die belichtete Haftschicht eingewirkt werden, so dass diese lediglich in den Bereichen verbleibt, in denen eine geeignete Belichtung erfolgte (Positiveffekt) bzw. in denjenigen Bereichen verbleibt, in denen keine geeignete Belichtung erfolgte (Negativeffekt).

Im Rahmen dieser Beschreibung wird unter dem Begriff "Druckelement" ein auf ein Substrat aufgebrachtes Element verstanden, das gegebenenfalls nach weiterer Bearbeitung ein visuell oder maschinell auswertbares Element verwirklicht. Am weitesten verbreitet sind natürlich Druckelemente auf Basis von Druckfarben. Soweit diese Beschreibung von einer Druckfarbe spricht, ist dies exemplarisch für ein Druckelement zu verstehen.

Soweit in dieser Beschreibung und insbesondere in den Ansprüchen also von "Druckelement" oder "Druckfarbe" gesprochen wird und das Aufbringen dieses Druckelementes auf die Vorderseite über dem Wasserzeichen erwähnt ist, ist davon auch umfasst, dass von einem Druckelementschichtsystem nur ein Teil des Schichtsystems aufgebracht und mit der bestimmten Bestrahlung belichtet wird; der andere Teil wird dann nach diesen Schritten aufgebracht und wirkt mit dem belichteten Teil des Schichtsystems geeignet zusammen, um im Passer zum Wasserzeichen ein Druckbild zu erzeugen.

Farbmittel oder auch farbgebende Substanzen werden bekanntlich unterteilt in Farbstoffe und Farbpigmente. Farbstoffe sind farbgebende Substanzen, die im Anwendungsmedium löslich sind, wohingegen Farbpigmente farbgebende Substanzen sind, die im Anwendungsmedium unlöslich sind.

Die Begriffe "Farbmittel" und "Farbe" sind hierbei hinsichtlich des remittierenden Farbmittels nicht auf einen bunten Sinneseindruck eingeschränkt. Auch eine unbunte Wirkung, beispielsweise durch schwarze oder metallische Farbmittel, ist für das remittierende Farbmittel möglich. Das remittierende Farbmittel kann insbesondere unbunte Pigmente, wie z. B. schwarze oder silberne Pigmente, farbige Pigmente, Effektfarbenpigmente oder Colour-Shift-Pigmente enthalten.

Farbmittel mit silbernen Pigmenten werden beispielsweise mit einer Schichtdicke bzw. Masse pro Flächeneinheit von 0,5 g/m² bis 2,0 g/m² und bevorzugt von 0,8 g/m² bis 1,5 g/m² gedruckt.

Das Wasserzeichen kann durch eine Variation einer Dicke des Substrates bei gleich bleibender Dichte erzeugt werden, durch Variation der Dichte des Substrats bei gleich bleibender Dicke oder auch durch eine sogenannte Wasserzeichenfarbe. Letztere werden auch als "unechte" Wasserzeichen" bezeichnet. Das Wasserzeichen kann die Opazität eines Substrates binär modulieren, d. h. es erzeugt eine in der Durchsicht erkennbare Struktur dadurch, dass an einzelnen Stellen das Substrat weniger opak bzw. höher transluzent ist als an anderen Stellen. Es sind aber auch Wasserzeichen im Sinne einer Graustufenmodulation möglich, welche die Opazität bzw. die Transluzenz zwischen zwei Maximalwerten modulieren. In der Durchlichtbetrachtung erkennt man dann ein Graustufenbild. Beide Arten von Wasserzeichen sind für das vorliegende Druckverfahren gleichermaßen geeignet. Bei einem Wasserzeichen, das in der Art eines Graustufenbildes ausgestaltet ist, ist es natürlich besonders vorteilhaft, eine Druckfarbe zu verwenden, deren Modifizierbarkeit über eine einfache Schwellwertmodifikation hinausgeht, deren Modifikation also mehr als zwei Zustände kennt. Die mehrstufige Modulation durch das Wasserzeichen wird dann in eine entsprechende mehrstufige Modifikation des Druckelementes umgesetzt.

Die erste Farbschicht bzw. das erste Farbmittel und die bestimmte Strahlung sind so aufeinander abgestimmt, dass die bestimmte Strahlung in der Lage ist, das erste Farbmittel zu ablatieren/modifizieren, wobei das Wasserzeichen, welches die Opazität des Substrates moduliert, als Maske zur Modulation der Intensität der bestimmten Strahlung verwendet wird. Der Begriff "bestimmte Strahlung" bringt dies zum Ausdruck. Die Ablation/Modifikation wird dann erreicht, wenn die bestimmte Strahlung an der Vorderseite eine geeignete Intensität hat. Die durch das Wasserzeichen bewirkte Opazitätsmodulation moduliert die Intensität der Strahlung auf der Vorderseite, auf der sich das Druckelement befindet. Die Strahlungsintensität auf der Rückseite wird deshalb so eingestellt, dass die Opazitätsmodulation, welche durch das Wasserzeichen bewirkt ist, auf der Vorderseite zu einer Strahlungsmodulation führt, welche den Modifikations-/ Ablationseffekt moduliert. Mit anderen Worten, die Strahlungsintensität auf der Rückseite wird so gewählt, dass an den Stellen, an denen das Wasserzeichen die niedrigste Opazität im Substrat bewirkt, die größte Wirkung eintritt, an den Stellen, an denen das Wasserzeichen die höchste Opazität des Substrates bewirkt, hingegen keine bzw. nur eine sehr geringe Ablation/ Modifikation erreicht ist. So dient das Wasserzeichen als Intensitätsmaske bei der Durchstrahlung des Substrates mit der bestimmten Strahlung.

Das freigelegte zweite lumineszierende Farbmittel zeigt im Lumineszenzbild, das beispielsweise bei Betrachtung unter UV-haltiger Beleuchtung erkennbar ist, ein Hauptmuster, das durch die Struktur des freigelegten zweiten Farbmittels definiert ist. Wird die bestimmte Strahlung so aufgebracht, dass das erste Farbmittel entweder ganz oder vollständig entfernt wird, entspricht das Lumineszenzbild einem reinen Schwarz-Weiß-Bild ohne Tönungen. Gleichermaßen ist es aber auch möglich, die Ablation durch das Wasserzeichen so einzustellen, dass auch eine teilweise Ablation des ersten Farbmittels erfolgt. Diese teilweise Ablation schwächt die absorbierende Wirkung des ersten Farbmittels, so dass an den teilweise ablatierten Stellen im Lumineszenzbild eine Intensität vorliegt, die zwischen der liegt, die bei vollständiger Freilegung des zweiten Farbmittels erhalten wird, und der, die bei unbeeinflusstem ersten Farbmittel vorliegt. Alternativ und zusätzlich ist natürlich auch eine Graustufendarstellung durch Halb- oder Mehrtonrasterung möglich, wie dies bei der Graustufendarstellung durch gerasterte Bilddarstellung bekannt ist. Letztlich wird dann das Wasserzeichen entsprechend strukturiert, um die entsprechende Variation der Opazität als Intensitätsmaske für die Wirkung der bestimmten Strahlung auf das erste Farbmittel vorzusehen.

Da die Ablation in der Regel eine vergleichsweise hohe Strahlungsintensität erfordert, ist der Einsatz eines Strahlbündels vorteilhaft, das über die Rückseite des Substrates gerastert wird. Das Strahlbündel kann beispielsweise in Form eines Laserstrahls vorliegen. Es ist dann nicht nur einfach, die erforderliche Strahlungsintensität bereitzustellen, auch die Intensitätseinstellung kann einfach erfolgen, da es weniger Aufwand bereitet, ein Strahlbündel in seiner Intensität einzustellen, als eine homogene Intensitätseinstellung eines aufgefächerten Lichtstrahls zu bewirken. Dennoch ist für bestimmte Ausführungsformen auch eine Weitfeldeinstrahlung der bestimmten Strahlung möglich.

Die Verwendung eines gerasterten Strahlbündels hat den Vorteil, dass die Intensität der bestimmten Strahlung zusätzlich zur Verwendung des Wasserzeichens als Maske variiert werden kann, um eine zusätzliche Strukturierung gemäß einem ersten Zusatzmuster zu bewirken. Dieses Zusatzmuster ist dann natürlich nicht im Passer zum Wasserzeichen. Es ist deshalb in einer Weiterbildung vorgesehen, dass die bestimmte Strahlung so strukturiert oder moduliert wird, dass ein erstes Zusatzmuster ausgespart wird, also nicht bestrahlt wird, in dem dann konsequenterweise das erste Farbmittel nicht ablatiert wird. Dies führt dazu, dass in diesem ersten Zusatzmuster die Intensität der Lumineszenzstrahlung von dem zweiten Farbmittel aufgrund des nicht ablatierten ersten Farbmittels weiter abgeschwächt bleibt, was das erste Zusatzmuster im Lumineszenzbild klar erkennbar macht.

In einer Weiterbildung wird mit dem zweiten Farbmittel ein zweites Zusatzmuster ausgebildet. Diese Weiterbildung kann mit der das erste Muster ausbildenden Weiterbildung kombiniert werden. Das zweite Zusatzmuster wird dadurch erzeugt, dass mit einer weiteren Strahlung das zweite Farbmittel in den freigelegten Bereichen ebenfalls entfernt wird. Im Lumineszenzbild ist das zweite Zusatzmuster dann durch Orte ausbleibender Lumineszenz zu erkennen. Im Bereich des zweiten Zusatzmusters ist nicht nur das erste Farbmittel entfernt, sondern auch das zweite lumineszierende Farbmittel. Diese Ausgestaltung kann besonders einfach dadurch realisiert werden, dass die bestimmte Strahlung und die weitere Strahlung aus derselben Laserquelle stammen, beispielsweise indem die Laserquelle gepulste Laserstrahlung abgibt, um die bestimmte Strahlung bereitzustellen, also das erste Farbmittel zu ablatieren und Dauerstrichstrahlung, um das zweite Farbmittel zu ablatieren.

In einer anderen Weiterbildung, die mit denen des ersten und/oder zweiten Zusatzmusters kombiniert werden kann, wird beim Aufbringen der ersten und zweiten Farbschicht ein drittes Zusatzmuster in Form einer Aussparung in der Farbschicht vorgesehen. Der Effekt dieses dritten Zusatzmusters entspricht im Wesentlichen dem des zweiten Zusatzmusters, jedoch kann dieses dritte Zusatzmuster völlig unabhängig von der Variation der Opazität durch das Wasserzeichen platziert werden, da keine Farbschichtentfernung in der Struktur des dritten Motivs nötig ist. Es ist zudem auch in Bereichen außerhalb des Wasserzeichens möglich.

Als zweite Farbschicht kommen insbesondere metallische Pigmente in Frage. Sie erreichen eine zusätzliche Fälschungssicherheit, da zusätzlich ein Glanzeffekt wahrnehmbar ist, der an denjenigen Stellen, an denen die erste Farbschicht vollständig oder teilweise ablatiert wurde, entsprechend ausbleibt oder gemindert ist.

Die erste Farbschicht und die zweite Farbschicht sind so gewählt, dass in einem Wellenlängenbereich, in dem die bestimmte Strahlung liegt, die erste Farbschicht stärker absorbiert als die zweite Farbschicht. Bevorzugt wird als bestimmte Strahlung Infrarotstrahlung eingesetzt, und die zweite Farbschicht ist in diesem Bereich transparent. Ein besonders bevorzugter Spektralbereich der Infrarotstrahlung ist der Spektralbereich zwischen 1000 nm und 1100 nm.

Der hier verwendete Begriff Druckfarbe hebt auf den Druckeffekt ab, der durch die wasserzeichenmaskierte und strahlungsbasierte Modifikation erreicht wird. Die Druckfarbe selbst kann dabei natürlich auch Strukturen umfassen, die über herkömmliche Drucksysteme hinausgehen, beispielsweise eine Folienbeschichtung oder eine Metallisierung.

Zu schützende Gegenstände im Rahmen dieser Beschreibung können beispielsweise Sicherheitspapiere, Ausweis- und Wertdokumente (wie z. B. Banknoten, Pässe, Ausweise, Aktien, Anleihen, Urkunden, Gutscheine, Schecks, Eintrittskarten,...) sowie Produktsicherungselemente, wie z.B. Etiketten, Siegel, Verpackungen, sein, bei denen ein Wasserzeichen möglich ist.

Unter dem Begriff Sicherheitspapier wird hier insbesondere die noch nicht umlauffähige Vorstufe zu einem Wertdokument (z. B. einer Banknote) verstanden, die neben dem erfindungsgemäß hergestellten Druck beispielsweise auch weitere Echtheitsmerkmale (wie z. B. im Volumen vorgesehene Lumineszenzstoffe) aufweisen kann. Unter Wertdokumenten werden hier einerseits aus Sicherheitspapieren hergestellte Dokumente, z. B. Banknoten, verstanden. Andererseits können Wertdokumente auch sonstige Dokumente und Gegenstände sein, die mit dem erfindungsgemäßen Druckverfahren bearbeitet sind, damit die Wertdokumente nicht kopierbare Echtheitsmerkmale aufweisen, wodurch eine Echtheitsüberprüfung möglich ist und zugleich unerwünschte Kopien verhindert werden.

Das Substrat besteht besonders bevorzugt aus Papier aus Baumwollfasern, wie es beispielsweise für Banknoten verwendet wird. Bevorzugt kann das Substrat auch aus Papier aus anderen natürlichen Fasern, ebenso bevorzugt aus Synthesefasern, d.h. einer Mischung aus natürlichen und synthetischen Fasern bestehen. Weiterhin bevorzugt besteht das Substrat aus einer Kombination aus mindestens zwei übereinander angeordneten und miteinander verbundenen unterschiedlichen Substraten, einem sogenannten Hybrid. Es kann sich beispielsweise um eine Kombination Kunststofffolie-Papier oder auch um einen dreischichtigen Verbund handeln, wie Kunststofffolie-Papier-Kunststofffolie, d.h. ein Substrat aus Papier wird auf jeder seiner beiden Seiten durch eine Kunststofffolie bedeckt, oder Papier-Kunststofffolie-Papier, d.h. ein Substrat aus einer Kunststofffolie wird auf jeder seiner beiden Seiten durch ein Substrat aus Papier bedeckt.

Optional besteht das Substrat aus einer mindestens teilweise transparenten Kunststofffolie. Das Wasserzeichen wird in diesem Fall durch eine Farbe erzeugt, die auf eine Seite des Substrats aufgebracht ist und deren Farbton dem Farbton des Substrats mindestens ähnlich ist. Ein derartiges Wasserzeichen ist beispielsweise aus DE 102009056462 A1 bekannt.

Unter Transluzenz bzw. transluzent wird in dieser Beschreibung die partielle Lichtdurchlässigkeit eines Körpers verstanden, also die Eigenschaft, Licht streuend durchzulassen. Transluzenz ist u.a. in Abgrenzung zur Transparenz (= Bild- oder Blickdurchlässigkeit) zu sehen. Die reziproke Eigenschaft der Transluzenz ist die Opazität. Soweit hier die Rede davon ist, dass ein Wasserzeichen die Opazität moduliert, kann gleichermaßen davon gesprochen werden, dass es invers dazu die Transluzenz moduliert.

Es versteht sich, dass die vorstehend genannten und die nachstehend noch zu erläuternden Merkmale nicht nur in den angegebenen Kombinationen, sondern auch in anderen Kombinationen oder in Alleinstellung einsetzbar sind, ohne den Rahmen der vorliegenden Erfindung zu verlassen.

Nachfolgend wird die Erfindung beispielshalber anhand der beigefügten Zeichnungen, die auch erfindungswesentliche Merkmale offenbaren, noch näher erläutert ist. Es zeigen:
- Fig. 1a und 1b: eine Schemadarstellung eines Substrates in Schnittdarstellung (Fig. 1a) bzw. in Draufsicht (Fig. 1b) zur Veranschaulichung der Opazitätsmodulation durch das Wasserzeichen,
- Fig. 2a und 2b: Schemadarstellungen des Substrates der Fig. 1 zur Erzeugung eines zum Wasserzeichen gepasserten Druckbildes,
- Fig. 3a und 3b: eine Schemadarstellung ähnlich der Fig. 1a und 1b, betreffend eine Ausführungsform, bei der das Wasserzeichen durch eine Wasserzeichenfarbe erzeugt ist,
- Fig. 4: eine Darstellung ähnlich der Fig. 2 für das Substrat der Fig. 3a und 3b,
- Fig. 5a: eine Schemadarstellung ähnlich der Fig. 2 für ein Ausführungsbeispiel, bei dem auf der Vorderseite des Substrates eine nicht modifizierbare Beschichtung vorgesehen ist,
- Fig. 5b und 5c: Ansichten des Substrates der Fig. 5a von der Rückseite bzw. der Vorderseite nach einer Modifikation,
- Fig. 6: Ansichten von neun Bildern, die das Sicherheitselement der Fig. 1 bis 2 während der Herstellung und in verschiedenen Ansichtsbedingungen zeigt, und
- Fig. 7 bis 9: Darstellungen ähnlich der Fig. 6 für verschiedene Abwandlungen und Weiterbildungen des Sicherheitselementes.

Fig. 1a zeigt in einer Schnittdarstellung ein Sicherheitselement 1, wobei zur Vereinfachung lediglich ein Substrat 2 gezeichnet ist. Das Substrat 2 weist eine Vorderseite 3 auf (die in den Fig. ohne weitere Einschränkung unten angeordnet ist) sowie eine Rückseite 4. In das Substrat 2 ist ein Wasserzeichen 5 eingearbeitet, das die Dicke des Substrates 2 und damit dessen Opazität moduliert. Diese Opazitätsmodulation ist in Fig. 1b dargestellt, welche eine Durchsicht von der Vorderseite 3 des Substrates 2 schematisch zeigt. Es bestehen Bereiche 6 mit hoher Opazität an Stellen, an denen das Substrat 2 die maximale (nicht geminderte) Dicke hat. In Bereichen 7, in denen die Dicke um ein mittleres Maß reduziert ist, hat das Substrat 2 eine mittlere Opazität. In einem Bereich 8, in dem die Dicke stark gemindert ist, hat das Substrat 2 eine geringe Opazität bzw. eine hohe Transluzenz.

Zum Erzeugen eines Druckbildes, das zum Wasserzeichen gepassert ist, wird auf die Vorderseite 3 eine Druckfarbenschicht 9 aufgebracht, deren remittierendes Farbmittel mittels Laserstrahlung ablatierbar oder hinsichtlich eines Farbeffektes modifizierbar ist. Unter der Druckfarbenschicht 9 befindet sich eine Fluoreszenzfarbenschicht 22, die einen lumineszierenden Farbmittelstoff enthält. Fig. 2a und 2b zeigen das Substrat 2 mit auf der Vorderseite 3 aufgebrachter Druckfarbenschicht 9 und Fluoreszenzfarbenschicht 22. Sie sind in diesem Zustand (noch) nicht weiter strukturiert, überdecken allerdings mindestens zum Teil den Bereich, in dem das Wasserzeichen 5 im Substrat 2 vorhanden ist. Dabei sind in Fig. 2b die Druckfarbenschicht und die Fluoreszenzfarbenschicht in einer gemeinsamen Farbschicht 64 zusammengefasst, die sowohl das remittierende als auch das lumineszierende Farbmittel enthält.

Von der Vorderseite 3 wird nun ein Laserstrahl 10 über das Substrat geführt. Er durchstrahlt das Substrat 2. Die Wellenlänge des Laserstrahls ist derart, dass das remittierende Farbmittel durch die Strahlung absorbiert und modifiziert wird oder ablatiert wird. Der Laserstrahl 10 wird abhängig von der Opazität des Substrates 2, welche durch das Wasserzeichen 5 moduliert ist, abgeschwächt. An einer Position 10a, an der das Substrat durch das Wasserzeichen eine hohe Opazität hat, wird der Laserstrahl 10 stark abgeschwächt. An einer Position 10b, an der das Substrat die geringste Opazität hat, wird der Laserstrahl am wenigsten abgeschwächt. In Fig. 2a und b ist dies schematisch durch die Dicke des Laserstrahls 10 veranschaulicht. Tatsächlich wird natürlich nur die Intensität des Laserstrahls 10, nicht jedoch dessen Strahlungsquerschnitt beim Durchtritt durch das Substrat 2 abgeschwächt.

Die Intensität des Laserstrahls 10 wird so eingestellt, dass das Wasserzeichen als Intensitätsmaske eine Modulation der Wirkung auf das remittierende Farbmittel z. B. der Druckfarbenschicht 9 bewirkt, die der Laserstrahl 10 auf die an der Vorderseite 3 aufgebrachte Druckfarbenschicht 9 oder Farbschicht 64 hat: im Bereich 8 mit geringer Opazität wird das remittierende Farbmittel maximal ablatiert oder modifiziert, in Bereichen 7 mit mittlerer Opazität zu einem geringeren Grad, und in Bereichen 6 mit maximaler Opazität erfolgt die geringste oder gegebenenfalls sogar keine Ablation/ Modifikation. Dies gilt natürlich nur, soweit die Druckfarbenschicht 9/die Farbschicht 64 auf der Vorderseite 3 den Bereich überdeckt, in dem das Wasserzeichen 5 im Substrat 2 ausgebildet ist. Das fluoreszierende Farbmittel wird vom Laserstrahl 10 nicht ablatiert/ modifiziert, ist z. B. für den Laserstrahl 10 transparent.

Die beschriebene Ausführungsform kann dahingehend abgewandelt werden, dass anstelle eines Wasserzeichens, welches die Opazität durch eine Dickenvariation des Substrates moduliert, ein sogenanntes "unechtes" bzw. gedrucktes Wasserzeichen tritt, also ein Wasserzeichen, das auf dem Substrat 2 durch eine sogenannte Wasserzeichenfarbe erzeugt wurde.

Die Fig. 3a und 3b zeigen schematisch die Bereitstellung eines derartigen gedruckten Wasserzeichens. Auf die Rückseite 4 des Substrats 2 wird eine Wasserzeichenfarbe 11 aufgedruckt. Die Wasserzeichenfarbe 11 dringt gemäß Fig. 3b in das Substrat 2 ein und bewirkt nach Trocknung oder anderer geeigneter Bearbeitung eine Transluzenzerhöhung 12 im Substrat 2 an den Stellen, an denen die Wasserzeichenfarbe 11 aufgedruckt wurde.

Beaufschlagt man nun, wie in Fig. 4, die rein beispielhalber zwei Farbschichten 9 und 22 zeigt, aber auch mit einer gemeinsamen Farbschicht 64 realisiert werden kann, dargestellt, das Substrat 2 mit dem gedruckten Wasserzeichen 12 mit dem Laserstrahl 10, ergibt sich wiederum der Effekt, dass der Laserstrahl 10 an Positionen 10a, an denen das Wasserzeichen bzw. die Wasserzeichenfarbe die Transluzenz des Substrates 2 erhöht, weniger in der Intensität abgeschwächt wird als an Positionen 10b, an denen das Wasserzeichen diese Wirkung nicht hat. Man erhält wiederum eine Ablation / Modifikation des remittierenden Farbmittels im exakten Passer zum Wasserzeichen, ohne dass bei der Aufbringung der Druckfarbenschicht 9, Farbschicht 64 dieser Passer eingestellt worden war.

Die Fig. 5a bis 5c betreffen eine dritte Ausführungsform, bei der zusätzlich auf der Vorderseite 3 eine nicht durch die Laserstrahlung 10 modifizierbare Beschichtung 13 aufgebracht wurde, die für die Laserstrahlung 10 transparent ist und diese somit nicht abschwächt. Auch hier ist rein exemplarisch ein System mit zwei Schichten 3 und 22 dargestellt. Eine gemeinsame Farbschicht 64 ist gleichermaßen möglich.

Fig. 5a zeigt eine Schnittdarstellung ähnlich der Fig. 2, wobei nun in einigen Bereichen die nicht von der Laserstrahlung modifizierbare, jedoch dennoch absorbierende Beschichtung 13 aufgebracht ist. Fig. 5b zeigt eine Draufsicht auf die Rückseite 4 mit der Beschichtung 13.

Fig. 5c zeigt eine Draufsicht auf die Vorderseite 3 nach erfolgter Bestrahlung mit der Laserstrahlung 10. Aufgrund der im Bereich des Wasserzeichens unterschiedlichen Opazität des Substrats 2 wird die Druckfarbenschicht 9 unterschiedlich stark von der Laserstrahlung 10 beeinflusst, so dass sich die unterschiedlichen Bereiche 14, 15 und 16 ergeben. Im Bereich 16 ist die Druckfarbenschicht 9 nahezu unbeeinflusst, da die Energie des Laserstrahls aufgrund der Opazität des Substrats 2 stark abgeschwächt ist. Im Bereich 14 ist die Druckfarbenschicht 9 wegen einer mittleren Laserenergieabschwächung durch das Substrat aufgrund der mittleren Opazität des Substrats 2 in einem mittleren Maße modifiziert, beispielsweise ablatiert. Eine starke Wirkung hatte der Laserstrahl auf die Druckfarbenschicht 9 im Bereich 15, da dort das Substrat 2 eine geringe Opazität hat und den Laserstrahl nur gering abschwächte.

Die Variante der Fig. 5 kann auch so ausgestaltet werden, dass die Beschichtung 13 nicht die Laserstrahlung absorbiert, sondern eine lumineszierende Farbschicht ist, die auf der Rückseite des Substrates im Durchlicht eine additive Farbmischung mit dem lumineszierenden Farbmittel ergibt, das auf der Vorderseite wie beschrieben mittels der Laserstrahlung unterschiedlich freigelegt wurde.

Die beschriebenen Ausführungsbeispiele können natürlich auch mit einem Wasserzeichen realisiert werden, das durch eine Wasserzeichenfarbe und nicht durch eine Dickenmodulation erzeugt wurde.

Natürlich ist es grundsätzlich für alle Ausführungsformen möglich, eine Kombination aus Wasserzeichenfarbe und Dickenmodulation zu verwenden. Eine Wasserzeichenfarbe ist beispielsweise von Sun Chemical unter der Bezeichnung 669440 Vernes UVSP (Art.-Nr. JV 40000009) verfügbar.

Natürlich können die hier beschriebenen Ansätze auch auf beiden Seiten eines Substrates ausgeführt werden, wobei die Farbschichten dann alternierend auf Vorder- und Rückseite des Substrates aufgebracht werden, so dass sie sich nicht überdecken.

Darüber hinaus können auch zwei verschiedene Druckfarbenschichten eingesetzt werden, die durch Strahlung unterschiedlicher Spektralbereiche modifizierbar sind. Dies erlaubt es, mit unterschiedlichen Intensitätsprofilen für diese beiden Strahlungen zu arbeiten oder auf Vorder- und Rückseite denselben Bereich mit strahlungsmodifizierten Druckfarbenschichten im Passer zum Wasserzeichen zu bedrucken. Dazu wird eine erste Druckfarbenschicht auf die Vorderseite und eine zweite Druckfarbenschicht auf die Rückseite aufgebracht. Anschließend werden diese Druckfarbenschichten durch Laserstrahlung, die von der Rückseite (für die auf der Vorderseite befindliche Druckfarbenschicht) bzw. der Rückseite (für die auf der Vorderseite befindliche Druckfarbenschicht) entsprechend belichtet und modifiziert.

Für die Druckfarbenschichten seien nachfolgend drei Beispiele beschrieben:

### Beispiel 1:

Eine schwarze, rußbasierte Offsetfarbe wurde über den Bereich eines Wasserzeichens gedruckt, nachdem eine Fluoreszenzfarbenschicht aufgedruckt worden war. Die Farbe wurde mehrere Tage getrocknet und dann mittels eines ND-Vanadat-Lasers von der Rückseite die auf der Vorderseite befindliche Farbe ablatiert. In Bereichen mit geringer Papierdicke, d. h. maximal transluzentem Wasserzeichen wurden 80 % bis 95 % der Farbe dadurch entfernt. In Bereichen mit maximaler Papierdicke, d. h. minimaler Transluzenz des Wasserzeichens wurden nur 10 % bis 30 % der Farbe ablatiert.

### Beispiel 2:

Mittels einer OVI-Siebdruckfarbe WP des Herstellers SICPA wurde der Bereich eines Wasserzeichens an der Vorderseite überdruckt. Die Farbe trocknete mehrere Tage aus. Anschließend wurde mittels eines Nd:Yag-Lasers von der Rückseite die auf der Vorderseite befindliche Farbe ablatiert. In Bereichen mit geringer Papierdicke wurden 80 % bis 95 % der Farbe entfernt. In den Bereichen mit maximaler Papierdicke wurden 10 % bis 30 % der Farbe ablatiert.

### Beispiel 3:

Mittels einer magnetischen OVMI-Siebdruckfarbe des Herstellers SICPA wurde der Bereich eines Wasserzeichens an der Vorderseite überdruckt, nachdem eine Fluoreszenzfarbenschicht aufgedruckt worden war. Die Farbe trocknete mehrere Tage aus. Anschließend wurde mittels eines Nd:Yag-Lasers von der Rückseite die auf der Vorderseite befindliche Farbe ablatiert. In Bereichen mit geringer Papierdicke wurden 80 % bis 95 % der Farbe mit Ausnahme eines gelben Farbmittels entfernt. In den Bereichen mit maximaler Papierdicke wurden 10 % bis 30 % der Farbe ablatiert.

Die Fig. 6 bis 9 zeigen verschiedene Bilder des Sicherheitselements während unterschiedlicher Stadien der Herstellung. Für die Fig. 6 bis 9 gilt dabei grundsätzlich Folgendes:
Die oberen Zeilen der Fig. zeigen die Ansicht des Sicherheitselementes vor Aufbringen der Farbschichten 9 und 22. Die mittleren Zeilen zeigen die Ansichten nach Aufbringen der Farbschichten 9 und 22, jedoch vor der Modifikation durch die Strahlung. Die unteren Zeilen schließlich zeigen das fertiggestellte Sicherheitselement. Die linken Spalten zeigen die Ansichten, die sich bei normaler Draufsicht auf das Sicherheitselement ergeben. Die mittleren Spalten zeigen das jeweilige Durchsichtsbild und die rechten Spalten zeigen das Lumineszenzbild nach Anregung mit UV-Strahlung.

Die in den Fig. 6 bis 9 verwendeten Schraffuren sind den einzelnen Ansichten/Funktionen zugeordnet. Eine vertikale Strichlierung ist für die Helligkeit des Hintergrundes der jeweiligen Bilder eingesetzt, wobei zunehmende Strichlierung eine abnehmende Helligkeit indiziert. Eine vertikale Schraffur bezeichnet die Helligkeit von Elementen im Durchsichtsbild. Eine Kreuzschraffur bezeichnet die Helligkeit von Elementen im Aufsichtsbild. Eine senkrechte Schraffur bezeichnet die Helligkeit von Strukturen im Lumineszenzbild. Der Strichlierungs- bzw. Schraffurenabstand symbolisiert die Helligkeit. Eine weitmaschigere Schraffur bzw. Strichlierung veranschaulicht also ein helleres Strukturelement, eine engmaschigere Strichlierung bzw. Helligkeit ein dunkleres Element.

Stärker schraffierte Abschnitte sind also in der jeweiligen Ansicht dunkler als weniger dicht schraffierte Abschnitte.

In allen Bildern sind Umrisslinien entsprechender Elemente eingetragen. Dies erfolgte ausschließlich zur besseren Erkennbarkeit der Bilder. Tatsächlich sind in den Bildern keine separaten Umrissbegrenzungen zu sehen.

Gestrichelte Linien veranschaulichen einen Bereich, über den die bestimmte Strahlung aufgebracht wird. Sie sind in den Ansichten nicht zu sehen, sondern nur zur Verdeutlichung des Aufbringens der Laserstrahlung eingetragen.

Zur vereinfachten Darstellung ist in den Ausführungsbeispielen ausschließlich eine s/w-Darstellung zu Grunde gelegt

Fig. 6 zeigt eine erste Ausführungsform für das Herstellverfahren eines Sicherheitselementes mit Passer zwischen Druckelement und Wasserzeichen. Bild 23 zeigt das Sicherheitselement vor dem Aufbringen des Druckelementes in Aufsicht. Wenig überraschend ist eine weiße Fläche 32 zu sehen. Bild 24 zeigt denselben Fertigungsstatus in Durchsicht. Vor einer grauen Fläche 33 hebt sich das Wasserzeichen ab, das aus einem liegenden hellen Rechteck 37 und einem demgegenüber dunkleren Rechteck 36 gebildet ist. Beide Rechtecke 37 sind heller als die graue Fläche 33. Bild 25 schließlich zeigt das Fluoreszenzbild, das aufgrund in diesem Fertigungsstatus noch nicht vorhandener Fluoreszenzfarbmittel eine schwarze Fläche 34 ist. Es wird hier davon ausgegangen, dass das Substrat des Sicherheitselementes nicht fluoresziert.

Bilder 26 bis 28 zeigen wiederum in Draufsicht (Bild 26), Durchsicht (Bild 27) und Fluoreszenzansicht (Bild 28) den Zustand des Sicherheitselementes nach dem Aufbringen eines Druckbildes 38. Das Druckelement weist ein metallisches silbernes Pigment auf, das ein remittierendes Farbmittel ist. Weiter hat das Druckelement eine Fluoreszenzfarbenschicht 22, die ein lumineszierendes Farbmittel aufweist und unter einer darüber liegenden Druckfarbenschicht, die das remittierende Farbmittel enthält, aufgebaut ist. Die Farbmittel können alternativ (nicht gezeigt) auch in einer gemeinsamen Farbschicht liegen.

Im Bild 26 hebt sich das Druckbild 38 schwarz vor der weißen Fläche 32 ab. Zusätzlich ist im Bild 26 noch ein bestrahlter Bereich 60 durch eine gestrichelte Linie markiert. Dies ist der Bereich, in dem nachfolgend Laserstrahlung aufgebracht werden wird. Im Bild 27 zeigt sich in Durchsicht zu diesem Fertigungsstadium das Wasserzeichen, bestehend aus dem stehenden Rechteck 36 und dem liegenden Rechteck 37, vor der grauen Fläche 33, überdeckt von einer schwarzen Ellipse 49, die durch das Druckbild 38 gebildet ist. In der Fluoreszenzansicht zeigt das Bild 28 vor einem schwarzen Hintergrund durch die schwarze Fläche 34, ein abgedunkeltes Fluoreszenzbild 39, das dadurch zustande kommt, dass die unten liegende Fluoreszenzfarbenschicht 22 von der darüber liegenden Druckfarbenschicht 9 abgedeckt ist und nur in sehr geringem Maße Fluoreszenzstrahlung an die Oberfläche dringt.

Bilder 29 bis 31 zeigen Draufsicht-, Durchsicht- und Fluoreszenzbilder nach dem Aufbringen der Laserstrahlung im bestrahlten Bereich 60, wobei das Wasserzeichen als Intensitätsmaske verwendet wird, wie anhand der Fig. 1 bis 5 zuvor erläutert.

Für die Ablation/Modifikation des Druckbildes 38 wirkt das Wasserzeichen, bestehend aus den Rechtecken 36 und 37, als Intensitätsmaske. Dadurch gelangt im Bereich des liegenden Rechteckes 37 eine maximale Strahlungsintensität auf das Druckbild 38 und im Bereich des Hintergrundes eine minimale Intensität. Im Bereich des stehenden Rechteckes 36 wird das Druckbild 38 mit einer mittleren Intensität, die zwischen den beiden Extremwerten liegt, beaufschlagt. Dies führt dazu, dass das Druckbild 48 in drei Bereiche strukturiert wird, die im perfekten Passer zum Wasserzeichen 5 liegen. Ein unveränderter Abschnitt 42 liegt in denjenigen Bereichen des Druckbildes 38, die das Wasserzeichen nicht überdecken, also von der Strahlung mit der minimalen Intensität beleuchtet werden. Ein grauer Abschnitt 40 liegt in den Bereichen des Druckbildes 38, welche das stehende Rechteck 36 überdecken. Ein heller Abschnitt 41 ist schließlich durch diejenigen Bereiche des Druckbildes 38 gebildet, welche das liegende Rechteck 37 überdecken. Diese Aufgliederung und Musterbildung des Druckbildes 38 ist im Bild 27, das die Aufsicht auf das fertigstrukturierte Sicherheitselement zeigt, klar erkennbar.

Im Durchsichtsbild 30 wirkt sich das strukturierte Druckelement 38 in Überlagerung mit der Intensitätsmodulation durch das Wasserzeichen, nämlich die Rechtecke 36 und 37, aus. Der unveränderte Abschnitt 42 des Aufsichtsbildes führt zu einem schwarzen Bereich 45 im Durchsichtsbild, da dort die Transluzenz des Sicherheitselementes durch die unveränderte Schichtstruktur des Druckbildes 38 weiterhin vollständig gemindert ist. In einem hellen Bereich 44, der dem hellen Abschnitt 41 entspricht, stellt sich eine Helligkeit des Durchsichtsbildes ein, die gegenüber der des liegenden Rechteckes 37 gemindert ist. Diese Minderung ist durch die geringe verbleibende Restdicke der im sichtbaren Bereich absorbierenden Schichtstruktur des Druckbildes 38 verursacht. Ein dunkler Bereich 43 ist entsprechend dem grauen Abschnitt 40 gebildet. Hier ist die Transluzenz gegenüber der des stehenden Rechtecks 36 gemindert, jedoch nicht so stark wie im schwarzen Bereich 45.

Bei der Ablation des Druckbildes 38 wird, wie bereits eingangs geschildert, ausschließlich das remittierende Farbmittel, nicht jedoch das lumineszierende Farbmittel abgetragen, entfernt, gemindert oder modifiziert. Somit ergibt sich im Fluoreszenzbild 31 eine abgedunkelte Region 48, deren Fluoreszenzintensität dem abgedunkelten Fluoreszenzbild 39 entspricht. Entsprechend der Wirkung auf das remittierende Farbmittel erhält man weiter eine helle Region 46 und eine dunkle Region 47, die in Lage und Ort dem grauen Abschnitt 40/dunklen Bereich 43 bzw. hellen Abschnitt 41/hellen Bereich 44 entsprechen.

Fig. 7 zeigt eine Weiterbildung des Herstellverfahrens in einer Ansicht ähnlich der Fig. 6. Identische Elemente sind mit gleichen Bezugszeichen versehen. Der wesentliche Unterschied zur Ausführungsform der Fig. 6 besteht darin, dass der bestrahlte Bereich 60 eine Aussparung 61 aufweist, in welcher die bestimmte Strahlung nicht aufgebracht wird. Dies ist gestrichelt im Bild 26 angedeutet. Die Aussparung 61 führt dazu, dass im Aufsichtsbild 29 ein weiterer unveränderter Abschnitt 50 entsprechend den Umrissen der Aussparung 61 gebildet ist. Auch im Durchsichtsbild 30 erhält man auf diese Weise einen weiteren schwarzen Bereich 51 mit denselben Abmessungen. Im Fluoreszenzbild 31 ergibt sich eine weitere abgedunkelte Region 52, ebenfalls mit denselben Abmessungen und Umrissen. Auf diese Weise ist es möglich, ein erstes Zusatzmuster im Sicherheitselement vorzusehen.

Fig. 8 zeigt eine weitere Abwandlung, wobei nun im bestrahlten Bereich 60, ein im Beispiel rautenförmiger Fleck 62, mit zusätzlicher Strahlung bestrahlt wird, die so gestaltet ist, dass sie auch die Fluoreszenzfarbe 22 entfernt. Im Ergebnis erhält man im Aufsichtsbild 29 eine rautenförmige Fläche 53, in der kein Druckbild 38 mehr vorhanden ist. In der Darstellung der Fig. 8 ist dies dadurch veranschaulicht, dass die rautenförmige Fläche 53 mit der Strichlierung der als Hintergrund dienenden weißen Fläche 32, üblicherweise eines Banknotenpapiers, versehen ist. Die rautenförmige Fläche 53 kann sich jedoch aufgrund der ursprünglichen Bedruckung in ihrem Glanzgrad vom Hintergrund unterscheiden, so dass die rautenförmige Fläche 53 bei einer schrägen Betrachtung einen anderen Glanz zeigt als der Hintergrund der weißen Fläche 32.

Im Durchsichtsbild 30 wird die rautenförmige Fläche in zwei Dreiecksteile 54, 55 aufgeteilt, da der Fleck 62 die beiden Rechtecke 36, 37, welche unterschiedlichen Transmissionen haben, überdeckt. Die beiden Dreiecksteile 54 und 55 haben jeweils im Durchsichtsbild die Helligkeit des dahinter liegenden stehenden Rechteckes 36 bzw. 37. Dies ist durch die Lage des Flecks 62 bestimmt. Bei einer anderen Lage des Flecks 62 ergibt sich eine andere oder keine Aufteilung im Durchsichtsbild.

Im Fluoreszenzbild schließlich zeigt sich ebenfalls eine rautenförmige Fläche 56 dort, wo die Fluoreszenzfarbenschicht 22 entfernt wurde In dieser rautenförmigen Fläche liegt die Fluoreszenzintensität des Hintergrundes, also eine schwarze Fläche vor.

Fig. 9 zeigt eine weitere Ausführungsform, die im Ergebnis der der Fig. 8 sehr nahe kommt. Hier wird nun nicht ein Fleck 62 mit zusätzlicher Laserstrahlung bestrahlt, sondern es wird beim Aufbringen des Druckbildes 38 eine Druckaussparung 63 vorgesehen. Es ergeben sich hinsichtlich des Durchsichtsbildes 30 und des Fluoreszenzbildes 31 dieselben Verhältnisse. Auch das Aufsichtsbild 29 zeigt eine Darstellung, die bei senkrechtem Aufblick im Wesentlichen der des Aufsichtsbildes der Fig. 8 entspricht. Da jedoch in der rautenförmigen Fläche 56 von Anfang an kein Druckbild 38 vorhanden war, ist auch der Glanzgrad, d.h. der Eindruck bei einer schrägen Betrachtung in der rautenförmigen Fläche 59 nicht anders, als im Hintergrund, d.h. in der weißen Fläche 32.

Natürlich können die Weiterbildungen gemäß den Fig. 7 bis 9 beliebig kombiniert werden. Es ist also möglich, die Aussparung 61 des bestrahlten Bereichs 60 mit der zusätzlichen Bestrahlung des Flecks 62 zu kombinieren. Auch eine Kombination mit der Druckaussparung 63 ist möglich. Gleichermaßen kann das Verwenden eines gesondert bestrahlten Fleckes 62 mit der Druckaussparung 63 kombiniert werden. Selbstverständlich können auch alle drei Maßnahmen, also die Verwendung einer Aussparung 61 im bestrahlten Bereich 60, eines gesondert bestrahlten Fleckes 62 und einer Druckaussparung 63, kombiniert werden.

Die oben dargestellten Ausführungsbeispiele sehen ein zweistufiges Wasserzeichen mit den Rechtecken 36, 37 vor. Dies wurde aufgrund der Anschaulichkeit der Beschreibung so gewählt. Natürlich kann auch ein einstufiges Wasserzeichen und ein vielstufiges oder sogar ein die Opazität kontinuierlich variierendes Wasserzeichen verwendet werden. Die geschilderten Prinzipien gelten gleichermaßen.

In den geschilderten Ausführungsbeispielen wurden einfache geometrische Figuren für die verwendeten Strukturen dargestellt. Dies ist natürlich rein exemplarisch zu verstehen. Es können auch komplexe geometrische Figuren oder Bilddarstellungen verwendet werden. Dies gilt selbstverständlich auch für die Weiterbildungen gemäß Fig. 7 bis 9. Hier können Motive oder alphanumerische Darstellungen, insbesondere Banknotenwerte, Währungsangaben oder Angaben über den Herausgeber einer Banknote oder eines Sicherheitselementes entsprechend codiert werden.

Insbesondere kann die Erfindung auch durch folgende Ausführungsweise realisiert werden:
Das Druckmotiv wird mit mindestens einer Druckfarbe aufgebracht, die mindestens die folgenden Stoffe aufweist: Mittels Laser markierbare (IRA), vorzugsweise metallische Pigmente und unter UV-Strahlung sichtbar lumineszierende, im IR transparente Pigmente (vorzugsweise im Bereich 1000 nm bis 1100 nm). IR-transparente Pigmente und/oder Farbmittel können unter anderem auch enthalten sein. Dabei wird die Lumineszenzkraft der unter UV-Strahlung erregbaren Pigmente durch die z. B. metallischen Pigmente abgeschwächt.

Das Druckmotiv wird zumindest teilweise über das Wasserzeichen gedruckt, vorzugsweise auf der Substratsiebseite (rauer als die Filzseite). Das Druckmotiv kann aus einer geschlossenen Fläche und/oder aus zusätzlichen Ornamenten bestehen und/oder gerastert sein.

Es erfolgt eine Lasermarkierung von der entgegengesetzten Substratseite - durch das Substrat hindurch, wobei der Laserstrahl bedingt durch die modulierte Papierdicke bzw. Opazität in den dunkleren Bereichen des Wasserzeichens dementsprechend abgeschwächt wird.

Der Laser ist so einzustellen, dass durch die volle Papierdicke (außerhalb vom Wasserzeichenbereich) vorzugsweise keine Markierung bzw. Ablation stattfindet. Gleichzeitig muss sichergestellt werden, dass der Kontrast im mit dem Laser durch die entgegengesetzte Substratseite übers Wasserzeichen modulierten Teilbereich so hoch wie möglich zu halten ist.

Die mit dem Laser zu markierende Fläche ist so zu wählen, dass die Passertoleranzen zwischen Druck und Lasermarkierung eingehalten werden. Die Größe der Fläche ergibt sich aus der gewünschten Maschinengeschwindigkeit, darf aber in der Regel nicht kleiner als 1,5 cm² sein.

Entscheidend für den Effekt ist der Laserbetriebsmodus. Um eine modulierte Ablation IRA vorzugsweise metallischer Pigmente zu erzielen, ist der Pulsbetrieb zu wählen.

Im Dauerstrichbetrieb wird nach hiesiger Auffassung das gesamte Pigment zerstört, wohingegen bei gepulstem Betrieb lediglich die optischen Eigenschaften eines metallischen Pigments aufgrund nicht linearer Effekte verändert werden, beispielsweise werden Bindungen aufgebrochen, so dass der Farbeffekt, der vom nicht modifizierten metallischen Pigment ausgeht, geändert wird bzw. ausbleibt. Folgende Laserparameter sind möglich: 10 W maximale Leistung im Dauerstrichbetrieb, 30 kHz bis 50 kHz Pulsfrequenz, 5 ns bis 50 ns, bevorzugt 8 ns bis 15 ns Pulslänge, 0,2 mm bis 0,8 mm Spotdurchmesser (je nach zu belichtender Fläche bzw. Maschinenlaufgeschwindigkeit), 100 W maximale Gesamtenergie (bei silbernen Pigmenten typischerweise 50 W).

Durch die modulierte Ablation IRA vorzugsweise metallischer Pigmente im Pulsbetrieb werden gleichzeitig die unter UV-Strahlung lumineszierenden Pigmente "freigelegt". Dadurch entsteht ein unter UV-Licht wahrnehmbares moduliertes lumineszierendes Motiv. Dies führt dazu, dass der durch den Laser markierte Teilbereich des Wasserzeichens unter UV-Strahlung als moduliertes Motiv sichtbar wird, wobei die nicht markierten Bereiche auch schwach lumineszieren und das Motiv ergänzen. Gleichzeitig ist dieses Motiv auch unter visuellem Licht als moduliertes Motiv erkennbar, das vorzugsweise einen metallischen Effekt aufweist. Dieses Motiv wird in der Durchsicht perfekt gepassert mit dem Wasserzeichen ergänzt.

Für die Weiterbildung der Fig. 7 kann dabei gelten:
In der im Pulsbetrieb zu markierenden Fläche (Hauptmotiv) wird ein vorzugsweise alphanumerisches Motiv negativ ausgespart (erstes_Motiv, nicht markiert). Dies führt dazu, dass in diesem Bereich (erstes_Motiv) die Lumineszenzkraft der unter UV-Strahlung anregbaren Pigmente durch die nicht ablatierten metallischen Pigmente weiterhin abgeschwächt bleibt und somit das erste Motiv unter UV-Licht erkennbar bleibt. Gleichzeitig ist dieses erste Motiv auch unter visuellem Licht als alphanumerisches Motiv erkennbar, das den vollen metallischen Effekt aufweist. Dieses erste Motiv wird in der Durchsicht durch seine vergleichsweise höhere_Opazität sichtbar - erscheint dunkler als seine Umgebung.

Für die Weiterbildung der Fig. 8 kann gelten:
In der im Pulsbetrieb zu markierenden Fläche (Hauptmotiv) wird ein vorzugsweise alphanumerisches Motiv im cw-Betrieb markiert (zweites Motiv, cw-Lasermarkierung). Dies führt dazu, dass in diesem Bereich (zweites Motiv) nicht nur die metallischen Pigmente, sondern auch die unter UV-Strahlung lumineszierenden Pigmente ablatiert werden - somit ist das zweite Motiv unter UV-Licht als schwarzes bzw. dunkles Motiv (nicht leuchtend) erkennbar. Unter visuellem Licht in der Aufsicht bleibt das zweite Motiv unsichtbar. Im gekippten Zustand dagegen ist das zweite Motiv als latentes Motiv (kein Farbunterschied, nur Glanzdifferenz) zu erkennen. Dieses zweite Motiv wird in der Durchsicht nicht erkennbar, da sich dabei die Opazität der Farbe (im Pulsbetrieb gegenüber dem cw-Betrieb gelasert) nicht geändert hat.

Generell ist die bestimmte Strahlung so zu wählen, dass im Substrat möglichst geringe oder keine Absorption der Strahlung auftritt, die zu einer Veränderung des Substrates führen würde. Hierzu sind sowohl Dauerstrich-Laser wie auch gepulst betriebene Laser möglich. Ein Beispiel für einen geeigneten Dauerstrich-Laser ist das Modell Innoslab, IS8I-E des Herstellers Edge-Wave GmbH, der ein Nd:YVO₄-basierter Laser bei einer Wellenlänge von 1.064 nm ist. Er stellt im Dauerstrichbetrieb eine Leistung von 100 Watt bereit. Bei einer Scangeschwindigkeit von 2,5 m/s bis 5 m/s kann die Ablation einer rußbasierten Farbe vorgenommen werden.

Verwendet man als Druckfarbenschicht eine IR-modifizierbare Farbe, ergibt sich der Vorteil, dass eine Überprüfung des Passers von modifiziertem Druckbild und Wasserzeichen mittels Infrarotmessung und Ultraschallmessung maschinenbasiert möglich ist. Analoges gilt für die Verwendung eines im UV-Bereich lumineszierenden Farbmittels. Mittels kombinierter Lumineszenz- und Ultraschallmessung lässt sich die Passergenauigkeit und damit die Echtheit verifizieren.

Durchlicht ist im Sinne dieser Erfindung, wenn eine Beleuchtung des Substrats von der Seite aus erfolgt, die dem Betrachter gegenüberliegt, d.h. die Beleuchtung durch das Substrat hindurch erfolgt. Auflicht ist im Sinne dieser Erfindung, wenn eine Beleuchtung des Substrats von der Seite des Betrachters aus erfolgt.

Das Wasserzeichen kann ein mehrstufig moduliertes 3D-, ein zweistufiges Highlight- oder ein hochauflösendes Pixel-Wasserzeichen sein, welches die Opazität des Substrates durch Dickenvariation moduliert. Eine Kombination aus den verschiedenen Wasserzeichentypen ist auch möglich, vor allem für den Fall, dass das Hauptwasserzeichenmotiv ein Portrait ist, das nicht überdruckt werden darf.

### Bezugszeichenliste

- 1: Sicherheitselement
- 2: Substrat
- 3: Vorderseite
- 4: Rückseite
- 5: Wasserzeichen
- 6, 7, 8: Bereich
- 9: Druckfarbenschicht
- 10: Laserstrahl
- 10a, 10b: Position
- 11: Wasserzeichenfarbe
- 12: Transluzenzerhöhung
- 13: Beschichtung
- 14, 15, 16: Bereich
- 17: Fensterfaden
- 18,19: Bereich
- 20, 21: Abschnitt
- 22: Fluoreszenzfarbenschicht
- 23 - 31: Bild
- 32: weiße Fläche
- 33: graue Fläche
- 34: schwarze Fläche
- 35: Wasserzeichen
- 36: stehendes Rechteck
- 37: liegendes Rechteck
- 38: Druckbild
- 39: abgedunkeltes Fluoreszenzbild
- 40: grauer Abschnitt
- 41: heller Abschnitt
- 42, 50: unveränderter Abschnitt
- 43: dunkler Bereich
- 44: heller Bereich
- 45, 51: schwarzer Bereich
- 46: helle Region
- 47: dunkle Region
- 48, 52: abgedunkelte Region
- 49: schwarze Ellipse
- 53, 56, 59: rautenförmige Fläche
- 54, 55, 57, 58: Dreiecksteil
- 60: bestrahlter Bereich
- 61: Aussparung
- 62: Fleck
- 63: Druckaussparung
- 64: Farbschicht

## Patentansprüche

1. Verfahren zum Herstellen eines Sicherheitselementes (1), wobei
- ein Substrat (2) bereitgestellt wird, das eine Vorder- sowie eine Rückseite (3, 4) hat, mindestens für bestimmte Strahlung (10) transluzent ist und ein Wasserzeichen (5) aufweist, welches die Opazität des Substrates (2) moduliert,
- auf die Vorderseite (3) ein Druckelement (9) aufgebracht wird, das das Wasserzeichen (5) mindestens teilweise überdeckt und das mindestens ein erstes und ein zweites Farbmittel enthält, wobei das erste Farbmittel mittels der ersten bestimmten Strahlung (10) ablatierbar ist und das zweite nicht, und
- das Substrat (2) von der Rückseite (4) mit der bestimmten Strahlung (10) durchstrahlt und das erste Farbmittel von der bestimmten Strahlung (10) ablatiert wird, wobei das Wasserzeichen (5) als Maske zur Intensitätsabschwächung der bestimmten Strahlung verwendet wird, um das Druckelement (9) im Passer zum Wasserzeichen (5) zu modifizieren,
**dadurch gekennzeichnet, dass**
- das erste Farbmittel ein remittierendes Farbmittel mit einem Farbeffekt ist und in einer ersten Farbschicht (9) angeordnet ist und das zweite Farbmittel ein lumineszierendes Farbmittel ist und in einer zweiten Farbschicht (22) angeordnet ist,
- die erste Farbschicht (9) die zweite (22) überdeckt und
- das zweite Farbmittel an Stellen (46) freigelegt wird, indem das erste Farbmittel unter Verwendung des Wasserzeichens (5) als Maske von der ersten bestimmten Strahlung (10) hinsichtlich des Farbeffektes verändert oder aus der ersten Farbschicht (9) entfernt wird.

2. Verfahren zum Herstellen eines Sicherheitselementes (1), wobei
- ein Substrat (2) bereitgestellt wird, das eine Vorder- sowie eine Rückseite (3, 4) hat, mindestens für bestimmte Strahlung (10) transluzent ist und ein Wasserzeichen (5) aufweist, welches die Opazität des Substrates (2) moduliert,
- auf die Vorderseite (3) ein Druckelement (9) aufgebracht wird, das das Wasserzeichen (5) mindestens teilweise überdeckt und das mindestens ein erstes und ein zweites Farbmittel enthält, wobei das erste Farbmittel mittels der ersten bestimmten Strahlung (10) ablatierbar ist und das zweite nicht, und
- das Substrat (2) von der Rückseite (4) mit der bestimmten Strahlung (10) durchstrahlt und das erste Farbmittel von der bestimmten Strahlung (10) ablatiert wird, wobei das Wasserzeichen (5) als Maske zur Intensitätsabschwächung der bestimmten Strahlung verwendet wird, um das Druckelement (9) im Passer zum Wasserzeichen (5) zu modifizieren,
**dadurch gekennzeichnet, dass**
- das erste Farbmittel ein remittierendes Farbmittel mit einem Farbeffekt ist und das zweite Farbmittel ein lumineszierendes Farbmittel ist,
- das erste Farbmittel und das zweite Farbmittel in einer gemeinsamen Farbschicht (64) angeordnet sind und
- das zweite Farbmittel an Stellen (46) freigelegt wird, indem das erste Farbmittel unter Verwendung des Wasserzeichens (5) als Maske von der ersten bestimmten Strahlung (10) hinsichtlich seines Farbeffektes verändert oder aus der Farbschicht entfernt wird.

3. Verfahren nach Anspruch 1 oder 2, **dadurch gekennzeichnet, dass** die erste bestimmte Strahlung (10) so strukturiert oder moduliert wird, dass ein erstes Zusatzmuster (50) ausgespart wird, in dem das erste Farbmittel nicht verändert oder entfernt wird.

4. Verfahren nach einem der Ansprüche 1 bis 3, **dadurch gekennzeichnet, dass** das zweite Farbmittel mittels einer weiteren Strahlung ablatierbar oder hinsichtlich seinen Farbeffektes veränderbar ist und das zweite Farbmittel an Abschnitten der freigelegten Stellen durch Einstrahlung der weiteren Strahlung (22) gemäß einem zweiten Zusatzmuster ablatiert/verändert wird.

5. Verfahren nach Anspruch 4, **dadurch gekennzeichnet, dass** die bestimmte Strahlung (10) gepulste Laserstrahlung ist und die weitere Strahlung cw-Laserstrahlung ist, bevorzugt desselben Lasers.

6. Verfahren nach einem der obigen Ansprüche, **dadurch gekennzeichnet, dass** das Druckelement (9) so aufgebracht wird, das es über dem Wasserzeichen (5) eine Aussparung (56) gemäß einem dritten Zusatzmuster aufweist.

7. Verfahren nach einem der obigen Ansprüche, **dadurch gekennzeichnet, dass** das remittierende Farbmittel metallische Pigmente, Effektfarbenpigmente oder Colour-Shift-Pigmente aufweist.

8. Verfahren nach einem der obigen Ansprüche, **dadurch gekennzeichnet, dass** das lumineszierende zweite Farbmittel Pigmente aufweist, die im IR-Spektralbereich transparent sind, bevorzugt im Spektralbereich von 1000 nm bis 1100 nm.

9. Verfahren nach einem der obigen Ansprüche, **dadurch gekennzeichnet, dass** das erste Farbmittel entfernt wird, indem es ablatiert wird.

10. Verfahren nach einem der Ansprüche 1 bis 9, **dadurch gekennzeichnet, dass** das Druckelement eine Beschichtung, Transferfolie, Laminierfolie und/oder einen Fensterfaden umfasst.

## Claims

1. Method for producing a security element (1), wherein
- a substrate (2) is provided, which has a front and a rear side (3, 4), is translucent at least for specific radiation (10), and comprises a watermark (5) which modulates the opacity of the substrate (2),
- a print element (9), which at least partially covers the watermark (5) and contains at least one first and one second colourant, is applied to the front side (3), wherein the first colourant is ablatable by means of the first specific radiation (10), while the second one is not, and
- the substrate (2) is irradiated from the rear side (4) with the specific radiation (10) and the first colourant is ablated by the specific radiation (10), wherein the watermark (5) is used as a mask for intensity attenuation of the specific radiation to modify the print element (9) in register with the watermark (5),
**characterized in that**
- the first colourant is a remitting colourant having a colour effect and is arranged in a first colour layer (9) and the second colourant is a luminescent colourant and is arranged in a second colour layer (22),
- the first colour layer (9) covers the second colour layer (22), and
- the second colourant is exposed at locations (46) by way of the first colourant being changed in terms of the colour effect by the first specific radiation (10) using the watermark (5) as a mask or being removed from the first colour layer (9).

2. Method for producing a security element (1), wherein
- a substrate (2) is provided, which has a front and a rear side (3, 4), is translucent at least for specific radiation (10), and comprises a watermark (5) which modulates the opacity of the substrate (2),
- a print element (9), which at least partially covers the watermark (5) and contains at least one first and one second colourant, is applied to the front side (3), wherein the first colourant is ablatable by means of the first specific radiation (10), while the second one is not, and
- the substrate (2) is irradiated from the rear side (4) with the specific radiation (10) and the first colourant is ablated by the specific radiation (10), wherein the watermark (5) is used as a mask for intensity attenuation of the specific radiation to modify the print element (9) in register with the watermark (5),
**characterized in that**
- the first colourant is a remitting colourant having a colour effect and the second colourant is a luminescent colourant,
- the first colourant and the second colourant are arranged in a common colour layer (64), and
- the second colourant is exposed at locations (46) by way of the first colourant being changed in terms of its colour effect by the first specific radiation (10) using the watermark (5) as a mask or being removed from the colour layer.

3. Method according to Claim 1 or 2, **characterized in that** the first specific radiation (10) is structured or modulated such that a first additional pattern (50) is omitted, in which the first colourant is not changed or removed.

4. Method according to one of Claims 1 to 3, **characterized in that** the second colourant is ablatable or changeable with respect to its colour effect using further radiation and the second colourant is ablated/changed in accordance with a second additional pattern at portions of the exposed locations by irradiation with the further radiation (22).

5. Method according to Claim 4, **characterized in that** the specific radiation (10) is pulsed laser radiation and the further radiation is cw laser radiation, preferably of the same laser.

6. Method according to one of the preceding claims, **characterized in that** the print element (9) is applied such that it has a cutout (56) in accordance with a third additional pattern over the watermark (5).

7. Method according to one of the preceding claims, **characterized in that** the remitting colourant comprises metallic pigments, effect colour pigments or colour shift pigments.

8. Method according to one of the preceding claims, **characterized in that** the luminescent second colourant comprises pigments which are transparent in the IR spectral range, preferably in the spectral range from 1000 nm to 1100 nm.

9. Method according to one of the preceding claims, **characterized in that** the first colourant is removed by being ablated.

10. Method according to one of Claims 1 to 9, **characterized in that** the print element comprises a coating, transfer film, lamination film, and/or a window thread.

## Revendications

1. Procédé de fabrication d'un élément de sécurité (1), selon lequel
- un substrat (2) est fourni, lequel comprend un côté avant ainsi qu'un côté arrière (3, 4), est translucide au moins pour un rayonnement (10) donné et possède un filigrane (5) qui module l'opacité du substrat (2),
- un élément d'impression (9) est appliqué sur le côté avant (3), lequel recouvre au moins partiellement le filigrane (5) et contient au moins un premier et un deuxième colorant, le premier colorant pouvant être ablati au moyen du premier rayonnement (10) défini et le deuxième pas, et
- le substrat (2) est traversé depuis le côté arrière (4) par le rayonnement (10) donné et le premier colorant est ablati par le rayonnement (10) donné, le filigrane (5) étant utilisé comme masque servant à atténuer l'intensité du rayonnement donné afin de modifier l'élément d'impression (9) en concordance avec le filigrane (5),
**caractérisé en ce que**
- le premier colorant est un colorant réémetteur ayant un effet de couleur et il est disposé dans une première couche d'encre (9) et le deuxième colorant est un colorant luminescent et il est disposé dans une deuxième couche d'encre (22),
- la première couche d'encre (9) recouvre la deuxième (22) et
- le deuxième colorant est exposé à certains endroits (46) en modifiant le premier colorant du point de vue de l'effet de couleur ou en l'enlevant de la première couche d'encre (9) par le premier rayonnement (10) défini en utilisant le filigrane (5) comme masque.

2. Procédé de fabrication d'un élément de sécurité (1), selon lequel
- un substrat (2) est fourni, lequel comprend un côté avant ainsi qu'un côté arrière (3, 4), est translucide au moins pour un rayonnement (10) donné et possède un filigrane (5) qui module l'opacité du substrat (2),
- un élément d'impression (9) est appliqué sur le côté avant (3), lequel recouvre au moins partiellement le filigrane (5) et contient au moins un premier et un deuxième colorant, le premier colorant pouvant être ablati au moyen du premier rayonnement (10) défini et le deuxième pas, et
- le substrat (2) est traversé depuis le côté arrière (4) par le rayonnement (10) donné et le premier colorant est ablati par le rayonnement (10) donné, le filigrane (5) étant utilisé comme masque servant à atténuer l'intensité du rayonnement donné afin de modifier l'élément d'impression (9) en concordance avec le filigrane (5),
**caractérisé en ce que**
- le premier colorant est un colorant réémetteur ayant un effet de couleur et le deuxième colorant est un colorant luminescent,
- le premier colorant et le deuxième colorant sont disposés dans une couche d'encre (64) commune,
- le deuxième colorant est exposé à certains endroits (46) en modifiant le premier colorant du point de vue de son effet de couleur ou en l'enlevant de la première couche d'encre par le premier rayonnement (10) défini en utilisant le filigrane (5) comme masque.

3. Procédé selon la revendication 1 ou 2, **caractérisé en ce que** le premier rayonnement (10) défini est structuré ou modulé de telle sorte qu'un premier modèle supplémentaire (50) est évidé, dans lequel le premier colorant n'est pas modifié ou retiré.

4. Procédé selon l'une des revendications 1 à 3, **caractérisé en ce que** le deuxième colorant peut être ablati ou modifié du point de vue de son effet de couleur au moyen d'un rayonnement supplémentaire et le deuxième colorant est ablati/modifié selon un deuxième modèle supplémentaire à des portions des endroits exposés par exposition au rayonnement supplémentaire (22).

5. Procédé selon la revendication 4, **caractérisé en ce que** le rayonnement (10) défini est un rayonnement laser pulsé et le rayonnement supplémentaire est un rayonnement laser à onde entretenue, de préférence du même laser.

6. Procédé selon l'une des revendications précédentes, **caractérisé en ce que** l'élément d'impression (9) est appliqué de telle sorte qu'il présente au-dessus du filigrane (5) un évidement (56) selon un troisième modèle supplémentaire.

7. Procédé selon l'une des revendications précédentes, **caractérisé en ce que** le colorant réémetteur possède des pigments métalliques, des pigments colorés à effet ou des pigments à décalage de couleur.

8. Procédé selon l'une des revendications précédentes, **caractérisé en ce que** le deuxième colorant luminescent possède des pigments qui sont transparents dans la plage spectrale des IR, de préférence dans la plage spectrale de 1000 nm à 1100 nm.

9. Procédé selon l'une des revendications précédentes, **caractérisé en ce que** le premier colorant est retiré par son ablation.

10. Procédé selon l'une des revendications 1 à 9, **caractérisé en ce que** l'élément d'impression comprend un revêtement, un film de transfert, un film stratifié et/ou un fil à fenêtre.
